# EUROPÄISCHE PATENTSCHRIFT

(11) **EP 1 264 144 B1**
(45) Veröffentlichungstag und Bekanntmachung des Hinweises auf die Patenterteilung: **15.09.2004**
(21) Anmeldenummer: 01905762.9
(22) Anmeldetag: 10.02.2001
(51) Int. Cl.: F24C 15/04

(54) **SICHTFENSTER FÜR EINEN VON DER UMGEBUNG ABGESCHLOSSENEN HEISSRAUM**
WINDOW FOR A HOT CHAMBER THAT IS SEALED OFF FROM THE SURROUNDINGS
FENETRE D'OBSERVATION POUR CHAMBRE CHAUDE ISOLEE DE L'ENVIRONNEMENT

(30) Priorität: 15.03.2000 DE 10012577
(43) Veröffentlichungstag der Anmeldung: 11.12.2002
(73) Patentinhaber: Schott Glas, 55122 Mainz (DE)
(72) Erfinder: GROS, Oliver, 55494 Rheinböllen (FR); LEUTNER, Kurt, 55129 Mainz (DE)
(74) Vertreter: Fuchs Mehler Weiss & Fritzsche
(86) Internationale Anmeldenummer: PCT/EP2001/001475
(87) Internationale Veröffentlichungsnummer: WO 2001/069137

(56) Entgegenhaltungen:
- DE-C- 19 802 688

## Beschreibung

Die Erfindung bezieht sich auf ein Sichtfenster für einen von der Umgebung abgeschlossenen Heißraum, ausgebildet als Mehrscheiben-Modul mit mindestens zwei durch umlaufende Abstandshalter beabstandet gehaltene transparente Scheiben, die gasdicht mit den Abstandshaltern verbunden sind.

Von der Umgebung abgeschlossene, betriebsmäßig hohe Temperaturen aufweisende Heißräume besitzen typischerweise ein Sichtfenster, um einen Blick von außen in den Heißraum zu ermöglichen. Das Sichtfenster kann, je nach Anwendung, fest in der den Heißraum begrenzenden Wandung eingebaut sein. Das Sichtfenster kann jedoch auch bei einer typischen Anwendungsform in einer Tür der den Heißraum begrenzenden Wandung integriert sein. Typische Beispiele dafür sind Herdtüren, wie Türen von Backöfen, insbesondere solche mit pyrolytischer Selbstreinigung oder von Mikrowellenherden.

Sichtfenster können auch in Brandschutztüren vorgesehen sein, die einen Raum abschließen, der erst im Brandfall zu einem Heißraum wird.

Sichtfenster für die vorgenannten Zwecke sind typischerweise als Mehrscheiben-Modul ausgebildet, mit mindestens zwei durch Abstandshalter in einem Verbundrahmen beabstandet gehalterte Glasscheiben.

Ein derartiges Sichtfenster für eine Backofentür zeigt beispielsweise die DE 44 07 084 A 1 (= EP 0 731 318 B 1). Das bekannte Sichtfenster besitzt eine Fensterbaugruppe mit zwei in einem Verbundrahmen angeordneten Glasscheiben, die einen Glasscheibenverbund bilden, wobei diese Fensterbaugruppe mit freiem Luftabstand zur frontseitigen Glasscheibe, mit dieser den Mehrscheiben-Modul bildend, in der Tür angeordnet ist. Der Glasscheibenverbund ist dabei durch eine umlaufende, auch unter Hitzeeinfluß wirksame Dichtung, insbesondere eine Glasseidendichtung in sich dampfdicht ausgebildet, um zu verhindern, daß Wrasen oder Dämpfe aus der Ofenmuffel in den Raum zwischen die beiden Glasscheiben der Fensterbaugruppe gelangen und die Scheiben verschmutzen können. Um derartige Wrasen und Dämpfe auch von der frontseitigen Scheibe des Sichtfensters abzuhalten, ist in dem freien Raum zwischen der Frontscheibe und der Fensterbaugruppe eine umlaufende Strömungsbarriere vorgesehen. Diese bekannte Konstruktion hat insbesondere den Nachteil, daß sich durch den hermetisch abgedichteten freien Raum zwischen den Glasscheiben der Fensterbaugruppe durch Temperaturerhöhung ein Druck aufbaut, der die Lebensdauer des Mehrscheiben-Moduls signifikant verkürzt.

Um diese Druckerhöhung zu kompensieren, sieht die bekannte Konstruktion nach der DE 43 33 033 C 1 (= EP 0 646 753 B 1) einen als kompressiblen Silikonschlauch ausgebildeten Abstandshalter vor, wobei das Schlauchvolumen den Druckausgleich bei Temperaturveränderungen ermöglicht. Die durch den Abstandshalter getrennten Scheiben sind dabei zusammen mit dem Abstandshalter mittels eines temperaturbeständigen Klebers, insbesondere eines Silikonklebers, hermetisch abgeschlossenen miteinander verbunden.

Die der Innenraumtemperatur des Gerätes ausgesetzte Glasscheibe besteht typischerweise aus THERMAX 5000®, einem vorgespannten wärmereflektierend beschichteten Kalk-Natron-Float-Glas, und die der Umgebungstemperatur ausgesetzte Glasscheibe sowie ggf. eine weitere innere Zwischenscheibe bestehen aus DURAX®, einem vorgespannten Kalk-Natron-Float-Glas.

Durch den kompressiblen Abstandshalter ist der Abstand zwischen den Glasscheiben von der Temperatur abhängig, wodurch an die Konstruktion für das mechanische Haltern der Glasscheiben, den Verbundrahmen, besondere konstruktive Anforderungen gestellt werden. Ferner ist der Abstandshalter ständig Verformungen ausgesetzt, was sich nicht günstig hinsichtlich der Materialermüdung auswirkt.

Durch die DE 36 37 064 C 2 ist ein Sichtfenster für Brandschutzverglasungen mit einem Mehrscheiben-Modul bekannt geworden, bei dem die Scheiben durch eine Dichtmasse einmal auf Abstand gehalten und zum anderen dichtend miteinander verbunden werden. Dieser Mehrscheiben-Modul besitzt ein sehr aufwendiges Druckausgleichssystem mit Ventilen, welche sich im Brandfall öffnen und den sich durch die Temperaturerhöhung aufbauenden Gasdruck ablassen, bevor dieser die Scheiben zum Bersten bringt. Ein solcher Mehrscheiben-Modul kann zudem nur mit einem großen produktionsstechnischen Aufwand mit einem metallischen Rahmen versehen werden, wobei es durch die DE 39 15 687 C 2 bekannt geworden ist, diesen Modul mit einer Randumfassung aus einem flexiblen, gasdurchlässigen Band zu versehen.

Es ist auch ein evakuiertes Isolierglas, bestehend aus zwei Scheiben mit dazwischenliegenden, nach einem bestimmten Raster verteilten, z.B. zylinderförmigen Abstandshaltern, bekannt. Die Kanten der Glasscheiben werden entweder durch Glaslot oder Metalllot hermetisch versiegelt, um den Lufteintritt zu verhindern. Der Abstand der Scheiben beträgt ca. 100 µm.

Die DE-C-19 802 688 ist Grundlage für den Oberbegriff von Anspruch 1.

Dieser Mehrscheiben-Modul besitzt eine Reihe von Nachteilen. So ist die Verwendung von thermisch bzw. chemisch vorgespanntem Glas nicht möglich, da die Löttemperaturen typischerweise oberhalb der Relaxationstemperatur des vorgespannten Glases liegen. Thermisch vorgespannte Gläser weisen ferner Ebenheitsabweichungen auf, die die extrem geringen Abstände nicht mehr möglich machen. Entspannte Gläser müssen entweder eine Dicke von min. 6 mm aufweisen, um dem Vakuum standzuhalten, wodurch der Modul extrem schwer wird, oder das Abstandshalter-Raster wird sehr dicht gestaltet, so daß die Durchsicht erschwert wird. Bei der Verwendung spezieller Lote für geringe Löttemperaturen besteht im Einsatz die Gefahr, daß die Versiegelung aufbricht. Außerdem ist damit zu rechnen, daß sich die Scheiben unter Temperaturlast verbiegen und dabei einander berühren; die Unterbrechung der Wärmeleitung wäre damit nicht mehr gegeben.

Der Erfindung liegt die Aufgabe zugrunde, das eingangs bezeichnete Sichtfenster für einen von der Umgebung abgeschlossenen Heißraum, ausgebildet als Mehrscheiben-Modul mit mindestens zwei durch umlaufende Abstandshalter beabstandet gehalterte transparente Scheiben, die gasdicht mit den Abstandshaltern verbunden sind, so auszubilden, daß trotz der gasdichten Verbindung zwischen den Abstandshaltern und den Scheiben ein Druckausgleich zwischen dem Raum zwischen den Scheiben und der Umgebung, ohne daß eine Verschmutzung der Scheiben eintritt, mit einfachen Mitteln möglich ist.

Die Lösung dieser Aufgabe gelingt gemäß der Erfindung durch die Merkmale im kennzeichnenden Teil von Anspruch 1.

Wenn sich daher im Scheiben-Zwischenraum durch eine Temperaturerhöhung ein erhöhter Druck aufbaut, kann Luft aus dem Innenraum über den Filter entweichen. Kühlt der Scheiben-Zwischenraum wieder ab, strömt Umgebungsluft gefiltert in den Zwischenraum nach. Dabei werden etwaige Dämpfe und Wrasen herausgefiltert, die sich in dem Filter ablagern.

Gemäß einer Ausgestaltung der Erfindung ist daher der Filter zweckmäßig auswechselbar ausgebildet. Dazu ist der Filter vorzugsweise als Filterpatrone ausgebildet.

Die Scheiben werden gemäß einer ersten Weiterbildung vorzugsweise aus einem Glas mit hoher thermischer Beständigkeit, beispielsweise einem thermisch bzw. chemisch vorgespanntem Borosilicatglas, hergestellt.

Gemäß einer alternativen Weiterbildung bestehen die Scheiben aus einer Glaskeramik, die im hohen Maße temperaturbeständig ist.

Die Abstandshalter bestehen gemäß einer vorteilhaften Ausgestaltung der Erfindung vorzugsweise aus Edelstahl, oder Aluminium oder einem genügend temperaturbeständigen Kunststoff.

Zur Erzielung einer Verbundbaugruppe sind die Abstandshalter gemäß einer Ausgestaltung der Erfindung unter Verwendung eines temperaturbeständigen Klebers, vorzugsweise eines Silikonklebers, mit den Scheiben verklebt.

Um eine weitere Temperaturabsenkung in der dem Heißraum abgewandten Scheibe zu erzielen, ist das erfindungsgemäße Sichtfenster zweckmäßig so ausgebildet, daß mindestens eine der Scheiben auf mindestens einer Seite mit einer wärmestrahlungsreflektierenden Schicht versehen ist.

Im folgenden wird die Erfindung anhand eines in der Zeichnung dargestellten Ausführungsbeispieles beschrieben.

Es zeigen:
- Fig. 1: in einer schematischen perspektivischen Frontdarstellung eine Ausführungsform eines Mehrscheiben-Moduls mit Filtern in den Scheiben-Abstandshaltern, und
- Fig. 2: eine querschnittliche Ansicht des Moduls nach Fig. 1.

Die in den Figuren 1 und 2 dargestellte Ausführungsform des erfindungsgemäßen Mehrscheiben-Moduls eines Sichtfensters für einen von der Umgebung abgeschlossenen Heißraum weist zwei transparente Scheiben 1 und 2 auf, die in einem nicht dargestellten Rahmen gehaltert sind.

Die Scheiben 1 und 2 bestehen aus Glas mit hoher thermischer Beständigkeit, typischerweise aus einem chemisch oder thermisch vorgespannten Borosilicat-Flachglas, oder aus einer transparenten Glaskeramik.

Beide Scheiben werden umlaufend durch Abstandshalter 3 auf einem vorgegebenen Abstand gehalten. Die Abstandshalter bestehen typischerweise aus Edelstahl, Aluminium oder einem genügend temperaturbeständigen Kunststoff.

Die Abstandshalter 3 sind unter Verwendung eines temperaturstabilen Klebers, typischerweise einem Silikonkleber, mit den Glas- bzw. Glaskeramikscheiben 1 und 2 zu einem Verbund verklebt, was in der Fig. 2 durch die Klebenaht 4 angedeutet wird.

Die Abstandshalter 3 besitzen ferner an mindestens einer Seite des Moduls Bohrungen 5, gemäß Fig. 1 an der oberen Seite und gemäß Fig. 2 auch an dem seitlichen Abstandshalter. Diese Bohrungen 5 sind mit einem Filtermaterial 6 gefüllt, das einerseits die Gasaustauschgeschwindigkeit bremst, aber einen Druckaufbau in dem Raum zwischen beiden Scheiben 1, 2 verhindert und andererseits auch das Eindringen von Wrasen in Form von Fetten, Ölen und anderen Schmutzpartikeln verhindert, die den Scheibenzwischenraum verschmutzen könnten.

Der Mehrscheiben-Modul "atmet" sozusagen über die Filtereinheit.

Die Scheiben 1, 2 sind vorzugsweise wärmereflektierend beschichtet, was in Fig. 2 symbolhaft durch die Position 7 dargestellt ist, wobei bei einseitig beschichteten Scheiben die Schichten zueinander weisen. Es können auch beidseitig beschichtete Scheiben zum Einsatz kommen.

Durch die Erfindung kann man auf einfache Weise die wesentlichen Wärmeübertragungsmechanismen: Strahlung (durch eine IR-Reflektionsschicht), Konvektion (durch den verminderten Gasaustausch) und Leitung (durch Verwendung schlechter Wärmeleiter wie Glas, Keramik, Holz, Kunststoffe) ausschalten, wobei die Nachteile bekannter Systeme nicht zum Tragen kommen.

Der Filter 6 ist vorzugsweise als Filterpatrone ausgebildet, um eine Auswechselbarkeit des Filters zu ermöglichen. Daher sind die Öffnungen in den Abstandshaltern, die durch einen Filter verschlossen sind, vorzugsweise im grifffreundlichen Bereich der Abstandshalter ausgebildet.

Der erfindungsgemäße Mehrscheiben-Modul findet in Verbindung mit einer beabstandet angebrachten frontseitigen Scheibe, vorzugsweise als Türbaugruppe Frontscheibe vorteilhaft durchlüftet wird, um die Temperatur der Frontscheibe möglichst niedrig zu halten, auch während der Phase einer pyrolytischen Selbstreinigung.

## Patentansprüche

1. Sichtfenster für einen von der Umgebung abgeschlossenen Heißraum, ausgebildet als Mehrscheiben-Modul mit mindestens zwei durch umlaufende Abstandshalter (3) beabstandet gehaltene transparente Scheiben (1, 2), die gasdicht mit den Abstandshaltern verbunden sind, und mit einem permeablen Filter zwischen dem Innenraum des Mehrscheiben-Moduls und der Umgebung, der einen Durchtritt von Gasen zum Druckausgleich ermöglicht, jedoch den Eintritt von Dämpfen und Wrasen verhindert, **dadurch gekennzeichnet, daß** in den Abstandshaltern (3) mindestens eine Öffnung (5) ausgebildet ist, die mit dem Filter, der als auswechselbare Filterpatrone (6) ausgebildet ist, verschlossen ist.

2. Sichtfenster nach Anspruch 1, **dadurch gekennzeichnet, daß** die Scheiben (1, 2) aus Glas mit hoher thermischer Beständigkeit bestehen.

3. Sichtfenster nach Anspruch 2, **dadurch gekennzeichnet, daß** das Glas ein thermisch bzw. chemisch vorgespanntes Boresilicatflachglas ist.

4. Sichtfenster nach Anspruch 1, **dadurch gekennzeichnet, daß** die Scheiben (1, 2) aus transparenter Glaskeramik bestehen.

5. Sichtfenster nach einem der Ansprüche 1 bis 4, **dadurch gekennzeichnet, daß** die Abstandshalter (3) aus Edelstahl, Aluminium oder einem genügend temperaturbeständigen Kunststoff bestehen.

6. Sichtfenster nach einem der Ansprüche 1 bis 5, **dadurch gekennzeichnet, daß** die Abstandshalter (3) unter Verwendung eines temperaturbeständigen Klebers, vorzugsweise eines Silikonklebers, mit den Scheiben (1, 2) verklebt sind.

7. Sichtfenster nach einem der Ansprüche 1 bis 6, **dadurch gekennzeichnet, daß** mindestens eine der Scheiben (1, 2) auf mindestens einer Seite mit einer Wärmestrahlung reflektierenden Schicht (7) versehen ist.

## Claims

1. Window for a hot chamber that is sealed off from the surroundings, designed as a multi-pane module with at least two transparent panes (1, 2) which are held spaced apart from one another by encircling spacers (3) and are joined to the spacers in a gastight manner, and having a permeable filter between the interior of the multi-pane module and the surroundings, which allows gases to pass through in order to balance the pressure but prevents the entry of steam and vapours, **characterized in that** in the spacers (3) there is at least one opening (5) which is closed off by the filter, which is designed as an exchangeable filter cartridge (6).

2. Window according to Claim 1, **characterized in that** the panes (1, 2) consist of glass with a high thermal stability.

3. Window according to Claim 2, **characterized in that** the glass is a thermally and/or chemically tempered borosilicate flat glass.

4. Window according to Claim 1, **characterized in that** the panes (1, 2) consist of transparent glass-ceramic.

5. Window according to one of Claims 1 to 4, **characterized in that** the spacers (3) consist of special steel, aluminium or a sufficiently thermally stable plastic.

6. Window according to one of Claims 1 to 5, **characterized in that** the spacers (3) are adhesively bonded to the panes (1, 2) using a thermally stable adhesive, preferably a silicone adhesive.

7. Window according to one of Claims 1 to 6, **characterized in that** at least one of the panes (1, 2) is provided on at least one side with a layer (7) which reflects thermal radiation.

## Revendications

1. Fenêtre d'observation pour une chambre chaude séparée de l'environnement, configurée comme module à plusieurs vitres doté d'au moins deux vitres transparentes (1, 2) maintenues à distance l'une de l'autre par des écarteurs (3) périphériques et reliées aux écarteurs de manière étanche au gaz, avec entre l'espace intérieur du module à plusieurs vitres et l'environnement, un filtre perméable qui permet le passage des gaz pour l'équilibrage des pressions mais qui empêche la pénétration de vapeurs et de buées, **caractérisée en ce qu'**au moins une ouverture est configurée dans les écarteurs (3) (5), laquelle est fermée par le filtre qui est configuré comme cartouche filtrante remplaçable (6).

2. Fenêtre d'observation selon la revendication 1, **caractérisée en ce que** les vitres (1, 2) sont réalisées en verre à haute résistance à la chaleur.

3. Fenêtre d'observation selon la revendication 2, **caractérisée en ce que** le verre est un verre plat au borosilicate précontraint par voie thermique ou chimique.

4. Fenêtre d'observation selon la revendication 1, **caractérisée en ce que** les vitres (1, 2) sont constituées de vitrocéramique transparente.

5. Fenêtre d'observation selon l'une des revendications 1 à 4, **caractérisée en ce que** les écarteurs (3) sont constitués d'acier inoxydable, d'aluminium ou d'une matière synthétique qui résiste suffisamment à la chaleur.

6. Fenêtre d'observation selon l'une des revendications 1 à 5, **caractérisée en ce que** les écarteurs (3) sont collés aux vitres (1, 2) à l'aide d'un adhésif qui résiste à la chaleur, de préférence un adhésif au silicone.

7. Fenêtre d'observation selon l'une des revendications 1 à 6, **caractérisée en ce qu'**au moins une des vitres (1, 2) est dotée sur au moins une face d'une couche (7) qui réfléchit le rayonnement thermique.
